# EUROPÄISCHE PATENTSCHRIFT

(11) **EP 2 756 891 B1**
(45) Veröffentlichungstag und Bekanntmachung des Hinweises auf die Patenterteilung: **19.08.2015**
(21) Anmeldenummer: 13194876.2
(22) Anmeldetag: 28.11.2013
(51) Int. Cl.: B21D 7/024

(54) **Vorrichtung zum Biegen strangförmiger Werkstücke**
Device for bending bar-like workpieces
Dispositif de pliage de pièces usinées en forme de tige

(30) Priorität: 21.01.2013 DE 102013200850
(43) Veröffentlichungstag der Anmeldung: 23.07.2014
(73) Patentinhaber: WAFIOS Aktiengesellschaft, 72764 Reutlingen (DE)
(72) Erfinder: Hammerer, Peter, 87437 Kempten (DE)
(74) Vertreter: Geyer, Fehners & Partner

(56) Entgegenhaltungen:
- EP-A1- 1 350 577
- EP-A1- 1 405 680
- EP-A2- 0 872 293

## Beschreibung

Die Erfindung bezieht sich auf eine Vorrichtung zum Biegen strangförmiger Werkstücke, wie Draht, Rohre, Stangen oder dgl., mit einem Maschinengestell, einem Werkstückvorschub sowie einem an einem Schwenkarm befestigten, gegenüber diesem bewegbaren Biegekopf, wobei der Schwenkarm gegenüber dem Maschinengestell und der Biegekopf gegenüber dem Schwenkarm jeweils um zumindest eine parallel zur Richtung des Werkstückvorschubes verlaufende Drehachse gesteuert verschwenkbar sind.

Eine Vorrichtung dieser Art ist aus der EP 1 350 577 A1 und der EP 1 350 578 A1 bekannt. Bei diesen vorbekannten Maschinen liegt jedoch der Nachteil vor, daß die Biegeebene nicht konstant bleibt, weil der Biegekopf um die beiden Drehachsen so verschwenkt werden muß, daß die fixe Höhe und Position des Werkstücks angefahren werden kann. Dies hat zur Folge, daß die Biegeebene nicht stets konstant gehalten werden kann, z. B. horizontal ausgerichtet, was etwa bei großen Biegeteilen oder auch labilen Werkstücken wünschenswert ist. Außerdem kann bei einer konstant gehaltenen horizontalen Biegeebene das Werkstück mittels eines Auflagetisches abgestützt werden, um eine unerwünschte Deformation des Werkstücks aufgrund dessen Eigengewichts zu verhindern und teilweise ein rascheres Biegen und damit auch eine größere Stückleistung zu erreichen, was beispielsweise bei der Herstellung von Mäandern von Interesse ist. Zudem wird bei diesen bekannten Maschinen für den Fall größerer Werkstückdurchmesser die Beladehöhe (Höhe des Werkstücks in der Spannzange über dem Boden) relativ groß und damit eine Bedienung der Maschine sehr ungünstig.

Hier soll nun die Erfindung Abhilfe schaffen und eine Vorrichtung der eingangs genannten Art zur Verfügung stellen, bei welcher mit einer konstanten Biegeebene gearbeitet werden kann, wobei unterschiedliche Biegeniveaus mit dem Werkstück in Eingriff kommen können, ohne daß die Biegeebene dabei geändert werden muß. Daneben soll auch die Beladehöhe sehr niedrig gehalten werden.

Erfindungsgemäß wird dies bei einer Vorrichtung der eingangs genannten Art dadurch erreicht, daß die Drehachse des Schwenkarmes als Exzenterzapfen einer Exzenterwelle oder als Zapfen an einem drehbaren Schwenkarm ausgebildet ist, wobei die Exzenterwelle oder der drehbare Schwenkarm um eine parallel zur Vorschubrichtung der Werkstücke verlaufende Mittelachse am Maschinengestell drehbar angebracht sind.

Bei der Erfindung wird nun eine weitere Antriebsachse eingesetzt, wobei der aus dem bekannten Stand der Technik bereits bekannte Schwenkarm nicht mehr direkt am Maschinengehäuse gelagert ist, sondern auf dem Exzenterzapfen einer im Maschinengehäuse gelagerten Exzenterwelle angebracht ist, über die nun z. B. die Höhe der Biegewerkzeuge fast beliebig eingestellt werden kann. Dies ermöglicht es, unterschiedliche Biegeniveaus mit dem Werkstück in Eingriff zu bringen, ohne daß dabei eine Änderung der Biegeebene auftritt. Gleichzeitig kann die Beladehöhe sehr niedrig gehalten werden. Die bei der erfindungsgemäßen Vorrichtung gegebenen drei Freiheitsgrade (nämlich Exzenterwelle, Schwenkarm und Verdrehung des Biegekopfes) lassen eine außerordentlich große Freiheit bei der Positionierung des Biegekopfes zu. Damit kann die erfindungsgemäße Vorrichtung mit Auflagetischen versehen und es können mehrere Biegeniveaus aufgebaut werden, wobei gleichzeitig eine geringe Beladehöhe realisiert und der Abstand zwischen der Biegevorrichtung und einem zugeordneten Werkstückmagazin maximiert werden kann.

Bei der Erfindung kann die Biegeebene so gedreht werden, daß optimale Gegebenheiten vorherrschen und z. B. Kollisionen zwischen Werkstück und Maschine verhindert werden können. Große Biegeteile können sicher gestützt und gebogen werden und die Werkstücke können nach Fertigstellung auf einem Tisch herunter rutschen.

Bei der erfindungsgemäßen Vorrichtung ist es vorteilhart, wenn der Biegekopf zwei zueinander um 180° bezüglich der Drehachse des Biegekopfes an diesem versetzt angebrachte Biegewerkzeugeinheiten trägt, wobei vorteilhafterweise jede Biegewerkzeugeinheit mindestens eine Biegeform und einen dieser zugeordneten Spannbacken umfaßt, was den Einsatz unterschiedlicher Biegewerkzeugeinheiten zum Biegen ohne das Erfordernis des Auswechselns einer benutzen Biegewerkzeugeinheit gestattet.

In vorteilhafter Ausgestaltung ist dem Schwenkarm sowie dem Biegekopf jeweils ein Drehantrieb zugeordnet, wobei diese Drehantriebe vorzugsweise innerhalb des Schwenkarmes (bzw. dessen Abdeckung) aufgenommen sind.

Bei einer vorzugsweisen Ausgestaltung der erfindungsgemäßen Vorrichtung ist der Schwenkarm in Form einer Zwischenplatte ausgeführt, die mit zwei Exzenterzapfen, um jeden dieser jeweils verschwenkbar, in Eingriff steht, wobei auf der dem Biegekopf zugewandten Seite der Zwischenplatte ein entlang dieser seitlich verfahrbarer Schlitten angebracht ist, auf dem der Biegekopf verdrehbar sitzt, wobei jeder Exzenterzapfen von einem Schwenkarm oder einer Exzenterwelle getragen wird, der bzw. die am Maschinengestell um eine zur Vorschubrichtung der Werkstücke parallele Achse verdrehbar angebracht ist, ferner auf jeweils der dem Biegekopf abgewandten Seite der Zwischenplatte einer der Exzenterzapfen in ein an der Zwischenplatte angebrachtes Langloch, in diesem in Vorschubrichtung des Schlittens verschiebbar, eingreift, während der andere Exzenterzapfen formschlüssig in eine zugeordnete kreisförmige Aufnahme in der Zwischenplatte verdrehbar hineinragt. Bei dieser Lösung bildet der Eingriff des einen Exzenterzapfens in das Langloch der Zwischenplatte eine Drehlagerung mit Exzenterantrieb mit einem Freiheitsgrad in Schlittenlängsrichtung aus, was durchaus auch in anderer Weise als durch Eingriff in ein Längsloch in der Zwischenplatte realisiert werden könnte (z. B. Eingriff zwischen zwei Führungsschienen an der Zwischenplatte, zwischen denen der entsprechende Exzenterzapfen verschiebbar eingreift). Die Zwischenplatte ist somit mit dem einen Exzenterzapfen, rein um diesen verschwenkbar, verbunden, während der andere Exzenterzapfen in dem Langloch der Zwischenplatte, verdrehbar zu dieser, geführt ist, wodurch die Zwischenplatte sowohl in der Höhe als auch in ihrer Ausrichtung zur Horizontalen verstellt werden kann. Auf der Zwischenplatte sitzt dann, entlang ihr verfahrbar, ein Schlitten, auf dem der Biegekopf drehbar angebracht ist. Auch mit dieser Lösung lassen sich fast beliebige Höhen der Biegewerkzeugeinheiten einstellen bzw. die Biegeebene kann unverändert bleiben und damit wiederum ein Auflagetisch zum Einsatz kommen.

Bei der genannten Ausgestaltung der erfindungsgemäßen Vorrichtung wird vorzugsweise dem Biegekopf ein Drehantrieb zugeordnet, der am Schlitten angebracht ist, was zu einer platzsparenden Konstruktion beiträgt.

Ebenfalls vorzugsweise wird bei der erfindungsgemäßen Vorrichtung jeder Drehachse ein eigener Antrieb zugeordnet, wobei vorteilhafterweise alle Antriebe programmgesteuert sind.

Die erfindungsgemäße Vorrichtung ermöglicht eine Automatisierung mit Niveauwechsel auch bei großen Biegeköpfen sowie einen Links-Rechts-Wechsel bei geringer Beladehöhe und gestattet eine sehr präzise Positionierung eines Links-/Rechtsbiegekopfes.

Die Erfindung wird nachfolgend anhand der Zeichnungen im Prinzip beispielshalber noch näher erläutert. Es zeigen:
- Fig. 1: eine perspektivische Prinzipansicht einer erfindungsgemäßen Rohrbiegemaschine in der Stellung des Einführens eines Werkstückes in das geöffnete Biegewerkzeug;
- Fig. 2: eine Ansicht von vorne auf die Rohrbiegemaschine gemäß Fig. 1 (wobei in der Darstellung relevante Elemente zum Positionieren des Biegekopfes dort, wo sie verdeckt sind, gestrichelt dargestellt werden);
- Fig. 3-8: stellen Vorderansichten der Biegemaschine aus Fig. 1 dar, jedoch in unterschiedlichen Stellungen während des Arbeitszyklus der Maschine, dabei zeigen:
- Fig. 3: eine Position, in welcher ein Werkstück vom Biegekopf der Maschine aus einem Magazin abgenommen wird;
- Fig. 4: eine Stellung des Schwenkarmes der Vorrichtung nach einer Verschwenkung im Uhrzeigersinn zur koaxialen Ausrichtung von Werkstück und Spannzange miteinander;
- Fig. 5: eine Stellung der Vorrichtung zum Biegen auf dem zweiten Biegeniveau (oberes Biegeniveau);
- Fig. 6: eine Stellung, in welcher das Werkstück aus dem Biegewerkzeug ausgefädelt wird;
- Fig. 7: einen Seitenwechsel, wobei der Biegekopf quer gestellt wird;
- Fig. 8: die Stellung der Vorrichtung, nachdem das Biegewerkzeug auf der anderen Seite des Werkstücks wieder eingefädelt wurde;
- Fig. 9: eine prinzipielle perspektivische Teildarstellung des vorderen Bereiches einer erfindungsgemäßen Vorrichtung gemäß einer alternativen Ausführungsform mit Zwischenplatte, und
- Fig. 10: eine Vorderansicht der Ausführungsform der erfindungsgemäßen Vorrichtung gemäß Fig. 9.

Die in Fig. 1 in schräger Perspektive von oben dargestellte Biegemaschine 1 für längliche Werkstücke 2, wie z. B. Rohre, Draht o. ä., weist ein Maschinengestell 3 auf, an dessen Oberseite in seiner Längsrichtung parallel zueinander zwei Linearführungen 23 angebracht sind, auf denen ein Vorschubschlitten 4 in Längsrichtung des Maschinengestells 3 verfahrbar ist.

Der Vorschubschlitten 4 trägt an seinem vorderen Ende eine verdrehbare Spannzange 5, die das Werkstück 2 festhält und mittels derer es auch verdreht werden kann. Am vorderen Ende des Maschinengestells 3 ist, wie Fig. 1 zeigt, ein Schwenkarm 6 angebracht, der verschwenkbar auf einem Exzenterzapfen 11 (vgl. Fig. 2) einer Exzenterwelle 8 sitzt und relativ zu letzterer um die Mittelachse 12 des Exzenterzapfens 11 als Drehachse verschwenkt werden kann.

Die Exzenterwelle 8 ihrerseits ist um eine zentrale Drehachse 9, die parallel zur Vorschubrichtung ***x*** (vgl. Fig. 1) des Werkstücks 2 liegt, verdrehbar am Maschinengestell 3 gelagert, wobei der Exzenterwelle 8 ein in den Figuren nicht gezeigter Drehantrieb zugeordnet ist.

An dem dem Exzenterzapfen 11 abgewandten Ende des Schwenkarmes 6 ist verdrehbar um eine Drehachse 10 ein Biegekopf 7 angebracht, dem wiederum ein eigener (in den Figuren nicht gezeigter) Drehantrieb zugeordnet ist, der seinerseits innerhalb des Schwenkarmes 6 untergebracht ist. Gleichermaßen ist am Schwenkarm 6 auch ein (in den Figuren ebenfalls nicht gezeigter) Schwenkantrieb angeordnet, mittels dessen der Schwenkarm 6 um den Exzenterzapfen 11 relativ zur Exzenterwelle 8 verschwenkt werden kann.

Der um die Drehwelle 10 verschwenkbare Biegekopf 7 weist zwei einander in Drehrichtung um 180° gegenüberliegende Biegewerkzeugeinheiten 13 auf, deren jede eine Biegeform 14 und einen relativ zu dieser hin bzw. von ihr weg verstellbaren Spannbacken 15 umfaßt.

Die Darstellung der Fig. 2, welche eine Vorderansicht der Biegemaschine 1 aus Fig. 1 zeigt, läßt erkennen, daß die Biegeform 14 und der Spannbacken 15 jeder Biegewerkzeugeinheit 13 jeweils zwei übereinander angeordnete Biegeformen umfaßt, deren jede zusammen mit dem ihr zugeordneten Abschnitt des Spannbackens 15 ein eigenes Biegeniveau festlegt.

Die Mechanismen und Antriebe, mittels derer ein Werkstück 2 von einem Spannbacken 15 auf einem bestimmten Biegeniveau gegen die zugeordnete Biegeform 14 verspannt und damit zum Biegen gehalten werden kann, sind dem Fachmann geläufig und müssen hier nicht weiter beschrieben bzw. dargestellt werden.

Die Fig. 3 bis 8 zeigen nun prinzipielle Vorderansichten der Biegemaschine aus den Fig. 1 und 2 in unterschiedlichen Stadien, wie sie während des Arbeitszyklus einer solchen Biegemaschine angefahren werden können bzw. müssen.

In Fig. 3 ist zunächst eine Abholposition dargestellt, bei der ein Werkstück 2 vom Biegekopf 7 aus einem (nicht weiter dargestellten) Werkstückmagazin entnommen wird. Dazu wird die Exzenterwelle 8 so verdreht, daß der Exzenterzapfen 11 möglichst weit in Richtung auf das Werkstück 2 plaziert ist, wobei gleichzeitig der Schwenkarm 6 in Richtung auf das Werkstück 2 verschwenkt ist und der Biegekopf 7 so gedreht wird, daß das Werkstück 2 zwischen die Spannbacke 15 und die Biegeform 14 eingefädelt und von diesen eingeklemmt werden kann.

Bei der in Fig. 4 dargestellten Stellung ist nun der Schwenkarm 6 gegenüber der Stellung aus Fig. 3 im Uhrzeigersinn verschwenkt worden, wobei der Biegekopf 7 entsprechend etwas im Uhrzeigersinn relativ zum Schwenkarm 6 verdreht ist, so daß das Werkstück 2 und die Spannzange 5 des Vorschubschlittens 4 genau koaxial zueinander ausgerichtet sind. Dabei wird das Werkstück 2 vom Biegekopf 7 an die Spannzange 5 übergeben, um anschließend die gewünschte Biegung vorzunehmen.

Die in Fig. 4 dargestellte Stellung entspricht auch der Situation beim Biegen in dem ersten (unteren) Biegeniveau, wobei in Fig. 4 gut erkennbar ist, daß hier die **Biegeachse *A*** genau vertikal steht und damit die Biegeebene ***B*** entsprechend auch genau horizontal verläuft.

Die Biegeebene ***B*** entspricht dem sogenannten "ersten" Biegeniveau, das von der unteren Drehform der Biegeform 14 der Längsachse des Werkstücks 2 festgelegt wird.

In Fig. 5 ist nun die Stellung zum Biegen mit dem zweiten Biegeniveau gezeigt, das durch die obere Drehform der Biegeform 14 und der zugeordneten oberen Formausnehmung des Spannbackens 15 bestimmt wird. Die Exzenterwelle 8 wurde, gegenüber der Stellung aus Fig. 4, etwas entgegen dem Uhrzeigersinn verdreht, wobei der Schwenkarm 6 etwas im Uhrzeigersinn und der Biegekopf 7 im Gegenuhrzeigersinn gedreht sind.

Die Darstellung der Fig. 6 zeigt nun eine Position, in welcher das Werkstück 2 aus dem Biegewerkzeug ausgefädelt wird. Dazu wird durch eine entsprechende Bewegung der drei Schwenkachsen 9, 10 und 12 der Biegekopf 7 schräg nach unten vom Werkstück 2 entfernt.

In Fig. 7 ist ein Seitenwechsel dargestellt, bei dem der Biegekopf 7 quer gestellt wird (die Biegeachse ***A*** liegt horizontal), der Exzenterbolzen 11 maximal abgesenkt ist und dann der Schwenkarm 6 im Uhrzeigersinn verdreht wird.

Schließlich wird in Fig. 8 eine Stellung der Biegemaschine 1 gezeigt, die sich ergibt, nachdem das Biegewerkzeug 13 auf der anderen Seite des Werkstücks 2 wieder eingefädelt wurde.

In den Fig. 9 und 10 ist eine andere Ausführungsform einer erfindungsgemäßen Vorrichtung dargestellt, wobei Fig. 9 in einer perspektivischen Prinzipdarstellung das vordere Endes des Maschinengestells 3 einer Biegemaschine zeigt, an dem ein Biegekopf 7 über einen zwischengeschalteten Schwenkarm in Form einer Zwischenplatte 16 befestigt ist, und Fig. 10 zeigt eine Ansicht der Vorrichtung aus Fig. 9 von vorne.

Wie aus den Fig. 9 und 10 entnehmbar ist, ist am vorderen Ende des Maschinengestells 3 einer Biegemaschine ein Schwenkarm in Form einer Zwischenplatte 16 angebracht, an deren dem Maschinengestell 3 abgewandten Seite ein Schlitten 19 in Längsrichtung der Zwischenplatte 16 verfahrbar angeordnet ist.

Der Schlitten 19 trägt den Biegekopf 7, der über eine Halterung 25 auf dem Schlitten 19 verdrehbar angeordnet ist.

Bei der Ausführungsform der Biegemaschine nach den Fig. 9 und 10 sind zwei Exzenterzapfen 17, 18 vorgesehen, deren jeder am Endbereich eines Schwenkarmes 21 bzw. 22 angebracht ist, wobei die Schwenkarme 21, 22 an ihren den Exzenterzapfen 17, 18 abgewandten Endbereichen drehbar um Drehachsen 23 bzw. 24 am Maschinengestell 3 der Biegemaschine gelagert (vgl. Fig. 10) sind.

Bei der dargestellten Ausführungsform sind die beiden Drehachsen 23, 24 am vorderen Ende des Maschinengestells 3 in gleicher Höhenlage angeordnet, aber relativ zueinander so seitlich versetzt, daß die beiden Schwenkarme 21, 22 innerhalb der Schwenkbereiche, die sie bei einem Arbeitszyklus der Biegemaschine jeweils überstreichen, nicht miteinander kollidieren können.

Der Exzenterzapfen 17 des einen (in Fig. 10 in der Vorderansicht rechts angebrachten) Schwenkarmes 21 ragt von der dem Maschinengestell 3 zugewandten Rückseite der Zwischenplatte 16 in ein in dieser ausgebildetes Langloch 20 hinein, und zwar so, daß er im Langloch 20 sowohl verdrehbar, wie auch in dessen Längsrichtung, nämlich in Verfahrrichtung ***y*** des Schlittens 19, beweglich aufgenommen ist. Diese Anordnung bildet dabei somit eine Drehlagerung mit Exzenterantrieb und einem Freiheitsgrad in Verfahrrichtung des Schlittens ***y***.

Der am anderen Schwenkarm 22 vorgesehene Exzenterzapfen 18 ist in der Zwischenplatte 16 verdrehbar gelagert, indem er auf deren Rückseite in eine der Dimension des Exzenterzapfens 18 entsprechende Kreisvertiefung hineinragt, in der er verdrehbar aufgenommen ist.

Jeder der beiden Schwenkarme 21, 22 wird über einen Drehantrieb (in den Figuren nicht dargestellt) angetrieben, der am oder innerhalb des Maschinengestells 3 vorgesehen ist.

Mit der in den Fig. 9 und 10 gezeigten Anordnung kann die Zwischenplatte 16 sowohl in der Höhe, als auch in ihrer Ausrichtung zur Horizontalen verändert bzw. verfahren werden, wobei der Biegekopf 7 gleichzeitig über den Schlitten 19 seinerseits entlang der Zwischenplatte 16 verfahrbar ist.

Der Biegekopf 7 sitzt dabei auf der Halterung 25 (vgl. insbesondere Fig. 9), über die er am Schlitten 19 angebracht ist und innerhalb derer auch ein (in den Fig. 9 und 10 nicht dargestellter) Verschwenkantrieb für den Biegekopf 7 sitzt.

Bei allen in den Figuren dargestellten Ausführungsbeispielen sind die Drehantriebe für den Biegekopf 7, den Schwenkarm 5 und die Exzenterwelle 8 sowie (beim Beispiel der Fig. 9 und 10) für die Schwenkarme 21 und 22 sowie der Antrieb zum Verfahren des Schlittens 19 entlang der Zwischenplatte 16 an eine zentrale Programmsteuerung (nicht in den Figuren gezeigt) angeschlossen, welche die jeweils erforderlichen Verdreh- und Verfahrbewegungen zur Ansteuerung des Biegekopfes 7 gemäß einem vorgegebenen Biegeprogramm zeitabhängig steuert.

Auch bei der Ausführungsform der Fig. 9 und 10 lassen sich für die Biegewerkzeuge nahezu beliebige Höhenlagen einstellen bzw. die Biegeebene ***B*** kann bei einem Arbeitszyklus unverändert bleiben und damit wird auch der Einsatz z. B. eines Auflagetisches für das Werkstück möglich.

Auch wenn die in den Fig. 9 und 10 dargestellte Ausführungsform der Lagerung der Zwischenplatte 16 sich als besonders vorteilhaft erwiesen hat, kann jedoch z. B. die dort durch den in das Langloch 20 ragenden Exzenterzapfen 17 realisierte Anordnung ohne weiteres aber auch durch eine andere Drehlagerung mit Exzenterantrieb und mit einem Freiheitsgrad in Verfahrrichtung ***y*** des Schlittens 19 ersetzt werden, etwa durch eine an der Rückseite der Zwischenplatte 16 angebrachte Kulissenführung, die eine Drehlagerung für den Exzenterzapfen 17 zuläßt, der gleichzeitig auch entlang der Kulissenführung in Verschieberichtung des Schlittens 19 bewegt werden kann.

Bei bestimmten Ausführungsformen besteht auch die Möglichkeit, anstelle der Schwenkarme 21, 22 Exzenterwellen vorzusehen, an denen die Exzenterzapfen 17, 18 ausgebildet sind, wobei in diesem Fall allerdings der Abstand zwischen den Drehachsen 23, 24 solcher Exzenterwellen entsprechend groß sein muß, damit die beiden Exzenterwellen nebeneinander unbehindert verdreht werden können.

Bei der erfindungsgemäßen Rohrbiegemaschine findet ein mechanischer, formschlüssiger Übergriff vom Maschinengestell 3 auf dessen Frontplatte statt, was den Vorteil bringt, daß die Elastizität der Führungen beim Biegen mit großer Last durch diesen Formschluß abgefangen wird, wodurch die Wiederholbarkeit und die Dauerfestigkeit der Biegemaschine verbessert werden.

## Patentansprüche

1. Vorrichtung zum Biegen strangförmiger Werkstücke (2), wie Draht, Rohre, Stangen oder dgl., mit einem Maschinengestell (3), einem Werkstückvorschub (4) sowie einem an einem Schwenkarm (6; 16) befestigten, gegenüber diesem bewegbaren Biegekopf (7), wobei der Schwenkarm (6; 16) gegenüber dem Maschinengestell (3) und der Biegekopf (7) gegenüber dem Schwenkarm (6; 16) jeweils um zumindest eine parallel zur Richtung (x) des Werkstückvorschubs verlaufende Drehachse (10, 12, 23, 24) gesteuert verschwenkbar sind, ***dadurch gekennzeichnet,* daß** die Drehachse (12) des Schwenkarmes (6) als Exzenterzapfen (11) einer Exzenterwelle (8) oder als Zapfen an einem drehbaren Schwenkarm ausgebildet ist, die ihrerseits um eine parallel zur Vorschubrichtung (x) der Werkstücke (2) verlaufende Mittelachse (9) am Maschinengestell (3) drehbar angebracht ist.

2. Vorrichtung nach Anspruch 1, **dadurch gekennzeichnet, daß** der Biegekopf (7) zwei zueinander um 180° bezüglich der Drehachse (10) des Biegekopfes (7) an diesem versetzt angebrachte Biegewerkzeugeinheiten (13) trägt.

3. Vorrichtung nach Anspruch 2, **dadurch gekennzeichnet, daß** jede Biegewerkzeugeinheit (13) mindestens eine Biegeform (14) und einen dieser zugeordneten Spannbacken (15) umfaßt.

4. Vorrichtung nach einem der Ansprüche 1 bis 3, **dadurch gekennzeichnet, daß** dem Schwenkarm (6) sowie dem Biegekopf (7) jeweils ein Drehantrieb zugeordnet ist.

5. Vorrichtung nach Anspruch 4, **dadurch gekennzeichnet, daß** die Drehantriebe von Schwenkarm (6) und Biegekopf (7) innerhalb des Schwenkarmes (6) aufgenommen sind.

6. Vorrichtung nach einem der Ansprüche 1 bis 3, **dadurch gekennzeichnet, daß** der Schwenkarm in Form einer Zwischenplatte (16) ausgeführt ist, die mit zwei Exzenterzapfen (17, 18), jeweils um diese verschwenkbar, in Eingriff steht, wobei auf der dem Biegekopf (7) zugewandten Seite der Zwischenplatte (16) ein entlang dieser seitlich verfahrbarer Schlitten (19) angebracht ist, an dem der Biegekopf (7) verdrehbar befestigt ist, wobei jeder Exzenterzapfen (17, 18) von einem Schwenkarm (21, 22) oder einer Exzenterwelle getragen wird, der bzw. die am Maschinengestell (3) um eine zur Vorschubrichtung (x) der Werkstücke (2) parallele Achse (23, 24) verdrehbar angebracht ist, ferner auf jeweils der dem Biegekopf (7) abgewandten Seite der Zwischenplatte (16) einer der Exzenterzapfen (17) in ein an der Zwischenplatte (16) angebrachtes Langloch (20), in diesem in Verfahrrichtung (y) des Schlittens (19) verschiebbar, eingreift, während der andere Exzenterzapfen (18) formschlüssig in eine zugeordnete kreisförmige Aufnahme in der Zwischenplatte (16) verdrehbar hineinragt.

7. Vorrichtung nach Anspruch 6, **dadurch gekennzeichnet, daß** dem Biegekopf (7) ein Drehantrieb zugeordnet ist, der am Schlitten (19) angebracht ist.

8. Vorrichtung nach einem der Ansprüche 1 bis 7, **dadurch gekennzeichnet, daß** jeder Drehachse (9, 10, 12, 23, 24) ein eigener Antrieb zugeordnet ist.

9. Vorrichtung nach Anspruch 8, **dadurch gekennzeichnet, daß** alle Antriebe programmgesteuert sind.

## Claims

1. Device for bending bar-like workpieces (2), such as wire, tubes, rods or the like, having a machine frame (3), a workpiece feed (4) and a bending head (7) mounted on a pivot arm (6; 16) which is movable relative to said pivot arm, wherein the pivot arm (6; 16) is controllably pivotable relative to the machine frame (3) and the bending head (7) is controllably pivotable relative to the pivot arm (6; 16) in each case about at least one rotary axis (10, 12, 23, 24) running parallel to the direction (x) of the workpiece feed, **characterised in that** the rotary axis (12) of the swivel arm (6) is designed as an eccentric pin (11) of an eccentric shaft (8) or as a pin on a rotatable swivel arm, which in turn is rotatably mounted on the machine frame (3) about a central axis (9) running parallel to the feed direction (x) of the workpieces (2).

2. Device according to claim 1, **characterised in that** the bending head (7) bears two bending tool units (13) mounted thereon which are offset to one another by 180° with respect to the rotary axis (10) of said bending head (7).

3. Device according to claim 2, **characterised in that** each bending tool unit (13) comprises at least one bending die (14) and one clamping jaw (15) assigned thereto.

4. Device according to one of claims 1 to 3, **characterised in that** a rotary drive is assigned to each of the pivot arm (6) and the bending head (7).

5. Device according to claim 4, **characterised in that** the rotary drives of pivot arm (6) and bending head (7) are accommodated within said pivot arm (6).

6. Device according to one of claims 1 to 3, **characterised in that** the swivel arm is designed in the form of an intermediate plate (16), which is in engagement with two eccentric pins (17, 18), each pivotable thereabout, wherein a carriage (19) is attached on the side of said intermediate plate (16) directed towards the bending head (7) and is laterally traversable along said intermediate plate, the bending head being rotatably mounted on said carriage, each eccentric pin (17, 18) being supported by a swivel arm (21, 22) or an eccentric shaft, which is rotatably mounted on the machine frame (3) about an axis (23, 24) parallel to the feed direction (x) of the workpieces (2); in addition, on the side of the intermediate plate (16) directed in each case away from the bending head (7), one of the eccentric pins (17) engages in an elongated hole (20) located in the intermediate plate (16) and is movable in said elongated hole in the direction of travel (y) of the carriage (19), while the other eccentric pin (18) extends rotatably in a positive-locking manner into an assigned circular retainer in said intermediate plate (16).

7. Device according to claim 6, **characterised in that** a rotary drive which is mounted on the carriage (19) is assigned to the bending head (7).

8. Device according to one of claims 1 to 7, **characterised in that** a dedicated drive is assigned to each rotary axis (9, 10, 12, 23, 24).

9. Device according to claim 8, **characterised in that** all the drives are program-controlled.

## Revendications

1. Dispositif de pliage de pièces filiformes(2) comme du fil, des tubes, des tiges ou autres, avec un châssis de machine (3), un dispositif d'avance de pièce (4) et une tête de pliage (7) fixée sur un bras pivotant (6 ; 16) et mobile par rapport à celui-ci, le bras pivotant (6 ; 16) étant pivotant de manière contrôlée par rapport au châssis de machine (3) et la tête de pliage (7) étant pivotante de manière contrôlée par rapport au bras pivotant (6 ; 16) au moins autour d'un axe de rotation (10, 12, 23, 24) parallèle à la direction (x) du dispositif d'avance de pièce, **caractérisé en ce que** l'axe de rotation (12) du bras pivotant (6) est conçu comme un tourillon excentrique (11) d'un arbre excentrique (8) ou comme un tourillon sur un bras pivotant rotatif, qui est monté de manière rotative sur le châssis de machine (3) autour d'un axe central (9) parallèle à la direction d'avance (x) des pièces (2).

2. Dispositif selon la revendication 1, **caractérisé en ce que** la tête de pliage (7) comporte deux unités d'outils de pliage (13) disposées de manière décalées entre elles de 180° par rapport à l'axe de rotation (10) de la tête de pliage (7).

3. Dispositif selon la revendication 2, **caractérisé en ce que** chaque unité d'outil de pliage (13) comprend au moins une forme de pliage (14) et une mâchoire de serrage (15) correspondant à celle-ci.

4. Dispositif selon l'une des revendications 1 à 3, **caractérisé en ce que** le bras pivotant (6) ainsi que la tête de pliage (7) sont munis d'un entraînement rotatif.

5. Dispositif selon la revendication 4, **caractérisé en ce que** les entraînements rotatifs du bras pivotant (6) et de la tête de pliage (7) sont logés à l'intérieur du bras pivotant (6).

6. Dispositif selon l'une des revendications 1 à 3, **caractérisé en ce que** le bras pivotant est conçu sous la forme d'une plaque intermédiaire (16), qui s'emboîte avec deux tourillons excentriques (17, 18), de manière pivotante autour de ceux-ci, un chariot (19) mobile latéralement étant monté sur le côté de la plaque intermédiaire (16) orienté vers la tête de pliage (7), sur lequel la tête de pliage (7) est fixée de manière rotative, chaque tourillon excentrique (17, 18) étant porté par un bras pivotant (21, 22) ou un arbre excentrique, qui est monté sur le châssis de machine (3) de manière rotative autour d'un axe (23, 24) parallèle à une direction d'avance (x) des pièces (2), en outre, sur le côté de la plaque intermédiaire (16) opposé à la tête de pliage (7), un des tourillons excentriques (17) s'emboîtant dans un trou oblong (20) réalisé sur la plaque intermédiaire (16), de manière mobile dans celui-ci dans la direction de déplacement (y) du chariot (19), tandis que l'autre tourillon excentrique (18) dépasse de manière rotative, avec une complémentarité de forme, dans un logement circulaire correspondant dans la plaque intermédiaire (16).

7. Dispositif selon la revendication 6, **caractérisé en ce que** la tête de pliage (7) est munie d'un entraînement rotatif monté sur le chariot (19).

8. Dispositif selon l'une des revendications 1 à 7, **caractérisé en ce que** chaque axe de rotation (9, 10, 12, 23, 24) est muni de son propre entraînement.

9. Dispositif selon la revendication 8, **caractérisé en ce que** tous les entraînements sont contrôlés par un programme.
